# EUROPÄISCHE PATENTANMELDUNG

(11) **EP 4 610 428 A1**
(43) Veröffentlichungstag der Anmeldung: **03.09.2025**
(21) Anmeldenummer: 25158829.9
(22) Anmeldetag: 19.02.2025
(51) Int. Cl.: E01C 19/35, E02D 3/046

(54) **BODENVERDICHTUNGSMASCHINE UND VERFAHREN ZUM BETREIBEN EINER BODENVERDICHTUNGSMASCHINE**

(30) Priorität: 01.03.2024 DE 102024106041
(71) Anmelder: BOMAG GmbH, 56154 Boppard (DE)
(72) Erfinder: Laugwitz, Niels, 56154 Boppard (DE); Zohner, Raphael, 56154 Boppard (DE)
(74) Vertreter: Zimmermann & Partner Patentanwälte mbB

(57) **Zusammenfassung**

Die Erfindung betrifft eine Bodenverdichtungsmaschine (1), insbesondere eine handgeführte Bodenverdichtungsmaschine. Die Bodenverdichtungsmaschine (1) umfasst einen Antriebsmotor (6) und eine vom Antriebsmotor (6) angetriebene Erregereinheit (7), durch die eine Grundplatte (4) in Vibrationen versetzbar ist. Die Erregereinheit (7) ist ausgebildet, um eine Schwingung mit einer resultierenden Kraftwirkungsrichtung zu erzeugen, um die Bodenverdichtungsmaschine fortzubewegen. Ferner umfasst die Bodenverdichtungsmaschine eine Fahrparameterbestimmungsvorrichtung (9) zur Bestimmung einer Fahrtrichtung und eines Neigungswinkels α der Grundplatte in Fahrtrichtung bezüglich einer Horizontalen. Des Weiteren ist eine Regelungsvorrichtung (10) zur Reduzierung einer Drehzahl des Antriebsmotors in Abhängigkeit des bestimmten Neigungswinkels α bei einer Hangabwärtsbewegung der Bodenverdichtungsmaschine vorgesehen. Darüber hinaus betrifft die Erfindung ein Verfahren zum Betreiben einer Bodenverdichtungsmaschine.

## Beschreibung

Die vorliegende Erfindung bezieht sich auf eine Bodenverdichtungsmaschine, insbesondere eine handgeführte Bodenverdichtungsmaschine, wie beispielsweise eine handgeführte Rüttelplatte zur Bodenverdichtung.

Gattungsgemäße Rüttelplatten, Plattenrüttler beziehungsweise Vibrationsplatten sind beispielsweise aus der DE 10 2012 017 777 A1, der DE 20 2016 005 059 U1 und der EP 3 491 193 A1 der Anmelderin bekannt. Es handelt sich hierbei um handgeführte oder ferngesteuerte Maschinen, die zur Verdichtung von Bodenmaterial, beispielsweise Asphalt, Sand, Kies oder Erde, verwendet werden. Sie weisen typischerweise einen Antriebsmotor auf, beispielsweise einen Verbrennungsmotor, der mit Benzin, Diesel oder Erdgas betrieben wird. Üblich sind beispielsweise Einzylindermotoren. Alternativ können auch Elektromotoren zum Einsatz kommen. Der Antriebsmotor wird genutzt, um beispielsweise eine sogenannte Erregereinheit anzutreiben. Diese umfasst typischerweise wenigstens eine Unwucht, die von dem Antriebsmotor in Rotationen versetzt wird. Dies kann beispielsweise unter Zwischenschaltung eines geeigneten Getriebes erfolgen. Der tatsächliche Bodenkontakt erfolgt mithilfe einer Grundplatte bzw. Bodenkontaktplatte. Die Grundplatte wird auch als Unterbau bezeichnet. Auf der Grundplatte kann die Erregereinheit direkt montiert sein. Mit der Grundplatte, üblicherweise über geeignete Pufferelemente, verbunden kann eine Tragplatte bzw. ein Maschinenrahmen sein, die/der den Antriebsmotor und/oder einen Energiespeicher und/oder weitere Komponenten, wie beispielsweise einen Wassertank, trägt. Diese Tragplatte wird auch als Oberbau bezeichnet. An der Tragplatte kann ein Führungselement, wie beispielsweise eine Führungsdeichsel oder ein Führungsbügel, angelenkt sein. Mithilfe der Erregereinheit ist die Grundplatte beziehungsweise Bodenkontaktplatte der Rüttelplatte in Vibrationen versetzbar. Mit anderen Worten wird die Grundplatte im Betrieb der Rüttelplatte mit dynamischen Kräften beaufschlagt, wodurch der Bodenuntergrund verdichtet wird. Die Maximalamplituden der resultierenden Schwingungsbewegung können gerichtet und verstellbar sein, um beispielsweise einen Eigenvortrieb der Rüttelplatte zu erreichen.

Aufgrund der stetig steigenden Anforderung hinsichtlich Energieeffizienz und Betriebssicherheit besteht die Aufgabe der vorliegenden Erfindung darin, eine Bodenverdichtungsmaschine bereitzustellen, welche dahingehend verbessert ist.

Die Lösung der Aufgabe gelingt mit einer Bodenverdichtungsmaschine und einem Verfahren zum Betreiben einer Bodenverdichtungsmaschine gemäß den unabhängigen Ansprüchen. Bevorzugte Weiterbildungen sind in den abhängigen Ansprüchen angegeben.

Gemäß einem Aspekt der Erfindung wird eine Bodenverdichtungsmaschine bereitgestellt. Typischerweise ist die Bodenverdichtungsmaschine eine handgeführte Bodenverdichtungsmaschine, beispielsweise eine Rüttelplatte, insbesondere reversierbare Rüttelplatte. Die Bodenverdichtungsmaschine kann aber auch eine ferngesteuerte Bodenverdichtungsmaschine sein. Die erfindungsgemäße Bodenverdichtungsmaschine umfasst einen Antriebsmotor und eine vom Antriebsmotor angetriebene Erregereinheit, durch die eine Grundplatte in Vibrationen versetzbar ist. Typischerweise ist der Antriebsmotor ein Elektromotor, der an eine Batterie, insbesondere einen Akku, angeschlossen ist. Die Erregereinheit ist ausgebildet, um eine Schwingung mit einer resultierenden Kraftwirkungsrichtung zu erzeugen, um die Bodenverdichtungsmaschine fortzubewegen. Des Weiteren umfasst die Bodenverdichtungsmaschine eine Fahrparameterbestimmungsvorrichtung zur Bestimmung einer Fahrtrichtung und eines Neigungswinkels α der Grundplatte in Fahrtrichtung bezüglich einer Horizontalen und/oder einer ortsfest zur Horizontalen verlaufenden Referenz. Die Fahrparameterbestimmungsvorrichtung ist in bevorzugter Weise am Oberbau der Bodenverdichtungsmaschine angeordnet. Ferner umfasst die Bodenverdichtungsmaschine eine Regelungsvorrichtung zur Steuerung, insbesondere Reduzierung einer Drehzahl des Antriebsmotors in Abhängigkeit des bestimmten Neigungswinkels α bei einer Hangabwärtsbewegung der Bodenverdichtungsmaschine. Alternativ oder zusätzlich kann die die Regelungsvorrichtung ausgebildet sein die resultierenden Kraftwirkungsrichtung der Erregereinheit in Abhängigkeit des bestimmten Neigungswinkels α bei einer Hangabwärtsbewegung der Bodenverdichtungsmaschine zu verändern, insbesondere um eine gewünschte Fahrgeschwindigkeit einzustellen.

Somit wird vorteilhafterweise eine Bodenverdichtungsmaschine bereitgestellt, die hinsichtlich der benötigten Antriebsenergie und ihrer Betriebssicherheit verbessert ist. Insbesondere kann bei einer Hangabwärtsbewegung ohne Nachteil für die Arbeitsfunktion die Vibrationsdrehzahl, d.h. die Drehzahl des Antriebsmotors, abgesenkt werden, so dass der Leistungsbedarf bei einer Hangabwärtsfahrt reduziert ist.

Ferner kann der Geschwindigkeitszuwachs der Bodenverdichtungsmaschine bei Hangabwärtsfahrten vorteilhafterweise verringert oder sogar verhindert werden. Besonders vorteilhaft ist, dass infolge der Drehzahlabsenkung in Abhängigkeit des gemessenen Neigungswinkels α die Geschwindigkeit der Bodenverdichtungsmaschine, insbesondere die Fortbewegungsgeschwindigkeit in Fortbewegungsrichtung, bei einer Hangabwärtsbewegung konstant gehalten werden kann. Dadurch wird vorteilhafterweise eine Erhöhung der Sicherheit der Maschinenbedienung erreicht, indem exzessive Geschwindigkeiten, insbesondere Beschleunigungen bei einer Hangabwärtsfahrt, der Bodenverdichtungsmaschine automatisch reduziert oder gar vermieden werden können. Ein weiterer Vorteil besteht darin, dass die Erhöhung der Betriebssicherheit erreicht wird ohne in die Fahrtrichtungssteuerung einzugreifen. Bei eine elektronischer Drehzahlregelung, wie sie hierin beschrieben ist, ist die Veränderung der Vibrationsdrehzahl und damit die Betriebssicherheit besonders einfach und kostengünstig umzusetzen.

Typischerweise ist die Regelungsvorrichtung konfiguriert, um die Drehzahl des Antriebsmotors so zu regeln, dass in Abhängigkeit des bestimmten Neigungswinkels α eine konstante Geschwindigkeit der Bodenverdichtungsmaschine bei der Hangabwärtsbewegung, insbesondere in Vorwärts- oder Rückwärtsrichtung, gewährleistet ist. Mit anderen Worten, die Regelungsvorrichtung ist so konzipiert, dass sie die Geschwindigkeit des Antriebsmotors entsprechend dem Neigungswinkel des Geländes bei einer Hangabwärtsbewegung anpasst, um eine gleichmäßige Bewegung der Bodenverdichtungsmaschine während der Abwärtsbewegung auf abfälligem Gelände sicherzustellen.

Die Fahrparameterbestimmungsvorrichtung umfasst typischerweise mindestens einen Beschleunigungssensor. Ein Beschleunigungssensor ist ein Detektor oder ein Messgerät, der/das dazu verwendet wird, die Änderungen der Geschwindigkeit oder Beschleunigung eines Objekts zu messen. Der Beschleunigungssensor misst beispielsweise die Beschleunigungskräfte, die auf den Sensor wirken, und wandelt diese in elektrische Signale um, die dann von einem Mikrocontroller oder einer anderen elektronischen Vorrichtung, beispielsweise der hierin beschriebenen Regelungsvorrichtung verarbeitet werden können. Der Beschleunigungssensor kann derart ausgebildet sein, dass er Beschleunigungen in Richtung der x-, y- und/oder z-Achse ergänzend oder alternativ mit Einzelbeschleunigungssensoren, die Beschleunigungen jeweils nur in Richtung einer Raumachse messen, und/oder mit mehrachsigen Beschleunigungssensoren, die Beschleunigungen in zwei oder mehr Raumrichtungen messen, ermittelt. Insbesondere kann der Beschleunigungssensor beispielsweise ein zweiachsiger Beschleunigungssensor sein. Ein "zweiachsiger Beschleunigungssensor" ist dazu ausgelegt, die Beschleunigung in zwei verschiedenen Richtungen, insbesondere orthogonalen Richtungen, zu messen. Zum Beispiel könnte ein zweiachsiger Beschleunigungssensor die Beschleunigung entlang der x- und y-Achse messen, wobei die z-Achse ignoriert wird. Wie in den Figuren dargestellt ist, erstreckt sich die x-Achse in horizontaler Richtung, die y-Achse in vertikaler Richtung, und die z-Achse verläuft orthogonal zu den x- und y- Achsen. Typischerweise ist der hierein beschriebene Beschleunigungssensor derart konfiguriert und in einer Position montiert, um die Beschleunigungen in horizontaler Richtung (d.h. entlang der x- Achse) und in vertikaler Richtung (d.h. entlang der y-Achse) zu messen.

Ferner ist der Beschleunigungssensor derart ausgelegt, dass die Signale des Beschleunigungssensors an die Regelungsvorrichtung übermittelbar sind. Beispielsweise können die Signale des Beschleunigungssensors kabelgebunden oder drahtlos an die Regelungsvorrichtung übermittelt werden.

Gemäß einer Ausführungsform, die mit anderen hierin beschriebenen Ausführungsformen kombiniert werden kann, umfasst die Fahrparameterbestimmungsvorrichtung eine Tiefpassfilterung, um Vibrationen der Erregereinheit aus den Signalen des Beschleunigungssensors herauszufiltern. Die Tiefpassfilterung ist ein Signalverarbeitungskonzept, das verwendet wird, um hochfrequente Signale zu reduzieren oder zu entfernen und nur niedrigfrequente Signale durchzulassen. In diesem Fall wird die Tiefpassfilterung eingesetzt, um die Vibrationen, die von der Erregereinheit erzeugt werden, aus den Signalen des Beschleunigungssensors herauszufiltern. Durch die Anwendung der Tiefpassfilterung können die Signale des Beschleunigungssensors von den störenden Vibrationen bereinigt werden, um genaue Informationen über die tatsächliche Beschleunigung oder Bewegung der Bodenverdichtungsmaschine zu erhalten.

Ferner ist die Fahrparameterbestimmungsvorrichtung typischerweise konfiguriert, um aus tiefpassgefilterten Signalen des Beschleunigungssensors den Neigungswinkel α aus der Richtung der Erdbeschleunigung (d.h. in Vertikalrichtung) zu bestimmen. Mit anderen Worten: Die Fahrparameterbestimmungsvorrichtung ist in der Regel so konfiguriert, dass sie den Neigungswinkel α anhand der tiefpassgefilterten Signale des Beschleunigungssensors bestimmt, wobei die Richtung der Erdbeschleunigung verwendet wird, um genaue Messungen des Neigungswinkels zu ermöglichen.

Des Weiteren ist die Fahrparameterbestimmungsvorrichtung typischerweise so konfiguriert, dass sie aus den Signalen des Beschleunigungssensors, insbesondere den ungefilterten Signalen, einen Schwingungsrichtungsvektor bestimmt, um die Fahrtrichtung der Bodenverdichtungsmaschine zu ermitteln. Insbesondere ist die Fahrparameterbestimmungsvorrichtung konfiguriert, um die Signale hinsichtlich eines Phasenversatzes einer Vibrationsfrequenz in vertikaler und horizontaler Richtung zu analysieren, um die Fahrtrichtung zu bestimmen.

Gemäß einer Ausführungsform, die mit anderen hierin beschriebenen Ausführungsformen kombiniert werden kann, ist die Fahrparameterbestimmungsvorrichtung ferner dazu ausgelegt einen Neigungswinkel β der Grundplatte quer zur Fahrtrichtung bezüglich der Horizontalen oder einer zur Horizontalen ortsfesten Bezugsebene zu bestimmen. Durch die Messung des Neigungswinkels β der Grundplatte quer zur Fahrtrichtung bezüglich der Horizontalen kann die seitliche Neigung der Bodenverdichtungsmaschine bestimmt werden. Die Regelungsvorrichtung kann ferner konfiguriert sein, um bei Überschreitung eines kritischen Neigungswinkels βₖᵣᵢₜ den Antriebsmotor zu stoppen.

In bevorzugter Weise ist die Bodenverdichtungsmaschine eine reversierbare Rüttelplatte. "Reversierbar" bedeutet in diesem Kontext, dass die Rüttelplatte in beide Richtungen, vorwärts und rückwärts, vibrieren kann bzw. aufgrund der erzeugten Vibrationsbewegung einen Vortrieb in oder entgegen einer definitionsgemäßen Vorwärtsrichtung zu bewirken. Dies ermöglicht es dem Bediener, die Rüttelplatte sowohl vorwärts als auch rückwärts zu bewegen, um beispielsweise eine gleichmäßige Verdichtung des Bodens zu erreichen und/oder ein Rangieren der Bodenverdichtungsmaschine zu erleichtern. Die Rüttelplatte erzeugt Vibrationen, die den Boden verdichten, indem sie die Partikel enger zusammenpressen. Dies ist besonders nützlich für Arbeiten wie das Verdichten von Untergründen vor dem Bau von Fundamenten, Gehwegen oder Straßen. Die reversierbare Funktion bietet Flexibilität und Effizienz bei der Verdichtungsarbeit, da der Bediener die Richtung je nach den Anforderungen des Geländes und der Arbeitssituation ändern kann.

Gemäß einem weiteren Aspekt der Erfindung wird ein Verfahren zum Betreiben einer Bodenverdichtungsmaschine bereitgestellt. Das Verfahren umfasst in einem Schritt (a) das In-Vibrationen-Versetzen einer Grundplatte mittels einer Erregereinheit, die durch einen Antriebsmotors angetrieben wird. Dabei ist die Erregereinheit ausgebildet, um eine Schwingung mit einer resultierenden Kraftwirkungsrichtung zu erzeugen, um die Bodenverdichtungsmaschine fortzubewegen. Ferner umfasst das Verfahren in einem Schritt (b) das Bestimmen einer Fahrtrichtung der Bodenverdichtungsmaschine. Des Weiteren umfasst das Verfahren in einem Schritt (c) das Bestimmen eines Neigungswinkels α der Grundplatte in Fahrtrichtung bezüglich einer Horizontalen. Darüber hinaus umfasst das Verfahren in einem Schritt (d) das Reduzieren einer Drehzahl des Antriebsmotors in Abhängigkeit des bestimmten Neigungswinkels α bei Feststellen einer Hangabwärtsbewegung der Bodenverdichtungsmaschine. Es sei darauf hingewiesen, dass die Schritte (b) und (c) nacheinander, gleichzeitig oder in umgekehrter Reihenfolge durchgeführt werden können.

Gemäß einer Ausführungsform, die mit anderen hierin beschriebenen Ausführungsformen kombiniert werden kann, umfasst das Verfahren in einem Schritt (e) das Regeln der Drehzahl des Antriebsmotors derart, dass in Abhängigkeit des bestimmten Neigungswinkels α eine konstante Geschwindigkeit der Bodenverdichtungsmaschine bei der Hangabwärtsbewegung gewährleistet wird, insbesondere in Vorwärts- oder Rückwärtsrichtung der Maschine.

Es kann bevorzugt vorgesehen sein, dass die Schritte (d) und/oder (e) schwellen- bzw. grenzwertabhängig erfolgen. Dies bedeutet, dass das Reduzieren und/oder das Regeln der Drehzahl des Antriebsmotors erst ab einer definierten Geschwindigkeit und/oder Geschwindigkeitszunahme und/oder aber einer definierten Hangneigung und/oder Hangneigungsänderung durchgeführt werden.

Gemäß einer Ausführungsform, die mit anderen hierin beschriebenen Ausführungsformen kombiniert werden kann, umfasst das Verfahren in einem Schritt (f) das Bestimmen eines Neigungswinkels β der Grundplatte quer zur Fahrtrichtung bezüglich der Horizontalen. Des Weiteren kann das Verfahren in einem Schritt (g) das Stoppen des Antriebsmotors bei Feststellen einer Überschreitung eines kritischen Neigungswinkels βₖᵣᵢₜ umfassen.

Das erfindungsgemäße Verfahren eignet sich ganz besonders zur Durchführung bei einer erfindungsgemäßen Bodenverdichtungsmaschine.

Nachstehend wird die Erfindung anhand der in den Figuren dargestellten Ausführungsbeispiele näher erläutert, aus denen sich weitere Vorteile und Abwandlungen ergeben. Die Figuren zeigen schematisch:
- Figur 1:: eine Seitenansicht einer Bodenverdichtungsmaschine gemäß Ausführungsformen der vorliegenden Offenbarung;
- Figur 2:: eine Seitenansicht der Bodenverdichtungsmaschine zur Erläuterung einer Vorwärtsbewegung in einer horizontalen Ebene;
- Figur 3:: eine Seitenansicht der Bodenverdichtungsmaschine zur Erläuterung einer Hangaufwärtsbewegung in Vorwärtsrichtung;
- Figur 4:: eine Seitenansicht der Bodenverdichtungsmaschine zur Erläuterung einer Hangabwärtsbewegung in Vorwärtsrichtung;
- Figur 5:: eine Frontansicht der Bodenverdichtungsmaschine zur Erläuterung einer seitlichen Neigung der Bodenverdichtungsmaschine; und
- Figur 6:: ein Blockdiagramm zur schematischen Veranschaulichung eines Verfahrens zum Betreiben einer Bodenverdichtungsmaschine gemäß Ausführungsformen der vorliegenden Offenbarung.

Im Folgenden werden verschiedenen Ausführungsformen beschrieben, von denen in jeder Abbildung ein oder mehrere Beispiele dargestellt sind. Jedes Beispiel dient der Erläuterung und ist nicht als Einschränkung zu verstehen. Beispielsweise können Merkmale, die als Teil einer Ausführungsform dargestellt oder beschrieben sind, auf oder in Verbindung mit jeder anderen Ausführungsform verwendet werden, um eine weitere Ausführungsform zu erhalten. Es ist beabsichtigt, dass die vorliegende Offenlegung solche Modifikationen und Variationen einschließt.

In der folgenden Beschreibung der Figuren beziehen sich die gleichen Referenznummern auf die gleichen oder ähnlichen Komponenten. Im Allgemeinen werden nur die Unterschiede in Bezug auf die einzelnen Ausführungsformen beschrieben. Sofern nicht anders angegeben ist, kann sich die Beschreibung eines Teils oder Aspekts in einer Ausführungsform auch auf ein entsprechendes Teil oder einen entsprechenden Aspekt in einer anderen Ausführungsform beziehen.

Figur 1 zeigt eine Seitenansicht der Bodenverdichtungsmaschine 1, insbesondere einer Rüttelplatte, gemäß Ausführungsformen der vorliegenden Offenbarung. In Figur 1 ist die Bodenverdichtungsmaschine 1 auf einem horizontalen Untergrund U dargestellt, wobei die Vorwärtsrichtung V und die Rückwärtsrichtung R für eine Bewegung der Bodenverdichtungsmaschine 1 angegeben ist. Ferner gibt das in den Figuren dargestellte Koordinatensystem die horizontale Richtung x, die vertikale Richtung y, und eine zur x-y-Ebene senkrechte seitliche Richtung z an.

Wie beispielhaft in Figur 1 dargestellt ist, weist die Bodenverdichtungsmaschine typischerweise eine Führungseinrichtung, beispielsweise eine Führungsdeichsel 2 oder ein Führungsbügel, mit Bedienelementen 3 auf, über die ein Bediener die Bodenverdichtungsmaschine, insbesondere Rüttelplatte, steuern kann. Die Führungsdeichsel 2 ist am in Vorwärtsrichtung V hinteren Ende der Bodenverdichtungsmaschine 1 angeordnet. Im Betrieb wird die Bodenverdichtungsmaschine 1 mit einer Grundplatte 4 über den zu verdichtenden Boden geführt, und zwar entweder in Vorwärtsrichtung V oder in Rückwärtsrichtung R.

Die Bodenverdichtungsmaschine 1 umfasst eine Erregereinheit 7, beispielsweise eine Unwucht-Schwingungserregereinheit, die von einem Antriebsmotor 6 angetrieben wird. Durch die vom Antriebsmotor 6 angetriebene Erregereinheit 7 ist eine Grundplatte 4 in Vibrationen versetzbar. In Figur 1 ist der Antriebsmotor 6 von einem Gehäuse 8 verdeckt, was durch die gestrichelten Linien angedeutet ist. Der Antriebsmotor 6 ist typsicherweise auf einer Tragplatte 5 bzw. einem Maschinenrahmen montiert, die/der über Dämpfungselemente mit der Grundplatte 4 verbunden ist. Der Antriebsmotor 6 kann auch direkt an der Grundplatte 4 angeordnet sein.

Die Erregereinheit 7 ist ausgebildet, um eine Schwingung mit einer resultierenden Kraftwirkungsrichtung zu erzeugen, wodurch die Bodenverdichtungsmaschine 1 fortbewegt werden kann, wie es näher im Folgenden in Zusammenhang mit Figur 2 erläutert ist.

Zudem umfasst die Bodenverdichtungsmaschine 1 eine Fahrparameterbestimmungsvorrichtung 9, die typischerweise am Oberbau 11 der Bodenverdichtungsmaschine 1 angeordnet ist. Die Fahrparameterbestimmungsvorrichtung 9 ist dazu ausgelegt eine Fahrtrichtung und einen Neigungswinkel α der Grundplatte (siehe Figuren 3 und 4) in Fahrtrichtung bezüglich der Horizontalen oder einer zur Horizontalen ortsfesten Referenz zu bestimmen. Ferner ist eine Regelungsvorrichtung 10 zur Regelung des Antriebsmotors 6 vorgesehen. Die Regelungsvorrichtung 10 ist konfiguriert, um bei einer Hangabwärtsbewegung der Bodenverdichtungsmaschine 1 die Drehzahl des Antriebsmotors 6 in Abhängigkeit des bestimmten Neigungswinkels α zu reduzieren. Insbesondere ist die Regelungsvorrichtung 10 konfiguriert, um die Drehzahl des Antriebsmotors 6 so zu regeln, dass bei der Hangabwärtsbewegung in Abhängigkeit des bestimmten Neigungswinkels α eine konstante Geschwindigkeit der Bodenverdichtungsmaschine, insbesondere in Richtung der aktuellen Fahr- bzw. Fortbewegungsrichtung, gewährleistet ist. Eine Hangabwärtsbewegung der Bodenverdichtungsmaschine ist in Fig. 4 gezeigt. Es versteht sich, dass die Hangabwärtsbewegung der Bodenverdichtungsmaschine in Vorwärtsrichtung V erfolgen kann, wie es in Fig. 4 gezeigt ist, oder in Rückwärtsrichtung R.

Figur 2 zeigt eine Seitenansicht der Bodenverdichtungsmaschine 1, zur Erläuterung einer Bewegung der Bodenverdichtungsmaschine in Vorwärtsrichtung V. Typischerweise wird die Grundplatte 4 durch rotierende Unwuchtmassen der Erregereinheit 7 in Schwingung versetzt, die eine zueinander gegenläufige Drehrichtung aufweisen. Je nach Phasenlage der Unwuchtmassen zueinander wird eine resultierende Fliehkraft der Unwuchtmassen erzeugt. Bei Standvibration wirkt die resultierende Fliehkraft in senkrechter Richtung y. Bei der Vorwärts- und Rückwärtsbewegung der Bodenverdichtungsmaschine ist die resultierende Fliehkraft F gegen die Senkrechte in einem Neigungswinkel geneigt, so dass neben der senkrechten Schwingungskomponente der resultierenden Fliehkraft F auch eine waagerechte Schwingungskomponente wirkt, die eine Fahrtbewegung der Bodenverdichtungsmaschine hervorruft. In dem in Figur 2 dargestelltem Beispiel dominiert die waagerechte Schwingungskomponente F_{xV} der Fliehkraft F in Vorwärtsrichtung gegenüber waagerechten Schwingungskomponente F_{xR} in Rückwärtsrichtung, so dass sich eine Fahrbewegung der Bodenverdichtungsmaschine in Vorwärtsrichtung ergibt.

Bei einer Hangaufwärtsbewegung in Vorwärtsrichtung und gleichem Betrieb der Erregereinheit 7 ist die waagerechte Schwingungskomponente F_{xV} der Fliehkraft F aufgrund des Neigungswinkels α in Vorwärtsrichtung reduziert, wie es beispielhaft in Figur 3 dargestellt ist. Somit ist bei gleichen Fahrparametereistellungen die Geschwindigkeit der Bodenverdichtungsmaschine hangaufwärts geringer als in der Horizontalen.

Bei einer Hangabwärtsbewegung in Vorwärtsrichtung und gleichem Betrieb der Erregereinheit 7 ist die waagerechte Schwingungskomponente F_{xV} der Fliehkraft F in Vorwärtsrichtung erhöht, wie es beispielhaft in Figur 4 dargestellt ist. Somit ist bei gleichen Fahrparametereistellungen die Geschwindigkeit der Bodenverdichtungsmaschine hangabwärts größer als in der Horizontalen.

Wie bereits erläutert, ist erfindungsgemäß eine Regelungsvorrichtung 10 vorgesehen, die derart konfiguriert ist, dass sie bei Feststellung einer Hangabwärtsbewegung der Bodenverdichtungsmaschine 1 die Drehzahl des Antriebsmotors 6 in Abhängigkeit des bestimmten Neigungswinkels α reduziert. Dies hat den Vorteil, dass bei einer Hangabwärtsbewegung, Energie eingespart werden kann ohne die Verdichtungsfunktion zu beeinträchtigen. Alternativ oder ergänzend kann eine Veränderung der Kraftwirkungsrichtung der Erregereinheit vorgesehen sein, um die gewünschte Fahrgeschwindigkeit einzustellen. Insbesondere kann die die Regelungsvorrichtung ausgebildet sein die resultierenden Kraftwirkungsrichtung der Erregereinheit in Abhängigkeit des bestimmten Neigungswinkels α bei einer Hangabwärtsbewegung der Bodenverdichtungsmaschine derart zu verändern, dass eine gewünschte Fahrgeschwindigkeit eingestellt wird.

Zur Bestimmung der Fahrtrichtung und des Neigungswinkels α der Grundplatte 4 bezüglich der Horizontalen umfasst die Fahrparameterbestimmungsvorrichtung 9 typischerweise mindestens einen Beschleunigungssensor 91, insbesondere mindestens einen zweiachsigen Beschleunigungssensor, wie es schematisch in Figur 1 dargestellt ist. Die Signale des Beschleunigungssensors werden an die Regelungsvorrichtung 10 übermittelt, welche dann im Falle einer Hangabwärtsbewegung die Drehzahl des Antriebsmotors in Abhängigkeit des bestimmten Neigungswinkels α reduziert. Gemäß einer bevorzugten Ausführungsform umfasst die Fahrparameterbestimmungsvorrichtung ein oder mehrere Gyroskope zur Bestimmung von Neigungsänderungen. Durch Integrieren der Winkelgeschwindigkeiten in vorzugsweise drei Raumrichtungen, erhält man Raumwinkel, die vorteilhafterweise schneller auf Änderungen reagieren, als die tiefpassgefilterten Beschleunigungswerte. Durch Addition des hochpassgefilterten Winkels, der mittels Gyroskop gemessen wurde mit dem tiefpassgefilterten Beschleunigungssignal, erhält man Neigungswinkel, die vorteilhafterweise schneller und genauer zur Verfügung stehen, als wenn ausschließlich Beschleunigungsdaten verwendet werden.

Insbesondere auch zur Unterscheidung zwischen seitlichen Kippneigungen ("roll"; Neigungen um eine Rollachse) und Neigungen noch vorne und hinten ("pitch"; Neigungen um eine Nickachse) kann insbesondere auf wenigstens einen dreiachsigen MEMS-Beschleunigungssensor und auf wenigstens ein dreiachsiges MEMS-Gyroskop zurückgegriffen werden ("MEMS" = mikro-elektromechanisches System). Hierzu kann es vorgesehen sein, dass zur Berechnung der Neigungen mit dem einen oder den mehreren Beschleunigungssensoren nur die gemessene Erdbeschleunigung als relevant erachtet wird. Alle anderen Beschleunigungen können sich störend auf die Berechnung auswirken. Es kann daher bevorzugt sein, wenn die gemessenen Beschleunigungen vor einer Berechnung der Neigung mit einem Tiefpassfilter gefiltert werden. Die Parameter des Tiefpassfilters können abhängig von dem jeweiligen Frequenzspektrum der Anwendung sein.

Insbesondere kann die Fahrparameterbestimmungsvorrichtung 9 eine Tiefpassfilterung 92 umfassen, wie es schematisch in Figur 1 gezeigt ist. Die Tiefpassfilterung 92 ist ausgelegt, um Vibrationen der Erregereinheit 7 aus den Signalen S des Beschleunigungssensors 91 herauszufiltern. Die Fahrparameterbestimmungsvorrichtung 9 kann beispielsweise konfiguriert sein, um aus den tiefpassgefilterten Signalen S_{F} des Beschleunigungssensors 9 den Neigungswinkel α aus der Richtung der Erdbeschleunigung zu bestimmen.

Es kann vorteilhaft sein, bei der Verwendung von Messdaten eines oder mehrerer Gyroskope alle drei Messachsen des einen oder der mehreren Gyroskope zur berücksichtigen. Dies kann beispielsweise durch eine Transformation der gemessenen Winkelgeschwindigkeiten in Eulerwinkelgeschwindigkeiten erfolgen, beispielsweise mittels eines iterativen Berechnungsprozesses. Es kann ferner vorgesehen sein, dass die aus den Beschleunigungsdaten berechneten Neigungswinkel mit den transformierten Winkelgeschwindigkeiten mithilfe eines Komplementärfilters fusioniert werden.

Um die Fahrtrichtung zu bestimmen, ist die Fahrparameterbestimmungsvorrichtung 9 typischerweise konfiguriert, um aus den ungefiltertem Signalen S des Beschleunigungssensors 91 einen Schwingungsrichtungsvektor zu bestimmen. Aus dem bestimmten Schwingungsrichtungsvektor kann die Fahrtrichtung abgeleitet werden. Insbesondere werden zur Fahrtrichtungsbestimmung die Signale S des Beschleunigungssensors 91 von der Fahrparameterbestimmungsvorrichtung 9 hinsichtlich des Phasenversatzes der Vibrationsfrequenz in vertikaler und horizontaler Richtung analysiert. Insbesondere kann die Fahrparameterbestimmungsvorrichtung 9 dazu ausgelegt sein, die Vibrationsfrequenz mittels FFT (Fouriertransformation) zu isolieren. Alternativ oder zusätzlich kann die Fahrparameterbestimmungsvorrichtung 9 dazu ausgelegt sein mittels geeigneter Filterkombination aus Hochpass- und Tiefpassfilter den Frequenzbereich der Vibrationsfrequenz aus den Beschleunigungssignalen derart zu filtern, dass andere störende Signalkomponenten aus dem Messsignal entfernt werden.

Zur Bestimmung der Fahrtrichtung kann somit beispielsweise die Beschleunigung der Maschine in Fahrtrichtung und in vertikaler Richtung mit einem MEMS-Beschleunigungssensor gemessen werden. Die Messdaten können, insbesondere wiederholt, über ein Zeitintervall, beispielsweise im Bereich von 0,1 bis 0,5 Sekunden, aufgezeichnet werden. Diese Messdaten können mit einem Bandpass gefiltert werden, um beispielsweise Frequenzanteile um die Erregerfrequenz zu entfernen. Die gefilterten Daten können mittels einer FFT-Operation in den Frequenzbereich transformiert werden und der Phasengang kann aus den transformierten Werten berechnet werden. Die Phase bei Vorwärtsfahrt kann beispielsweise ca. -180° und die Phase bei Rückwärtsfahrt ca. 0° betragen. Es ist möglich, um diese beiden Werte Bereiche zu definieren, wobei es dann möglich ist, dass dann, wenn in diesen Bereichen eine Phase erkannt wird, diese der jeweiligen Fahrtrichtung zugeordnet wird. Um Ausreißer zu vermeiden, ist es möglich, dass eine ausgegebene Fahrtrichtung erst dann geändert wird, wenn mehrfach hintereinander, beispielsweise wenigstens zweimal hintereinander, die gleiche Fahrtrichtung erkannt wurde.

Mit Bezugnahme auf die Figur 5 sei darauf hingewiesen, dass die Fahrparameterbestimmungsvorrichtung 9 ferner dazu ausgelegt sein kann einen Neigungswinkel β der Grundplatte quer zur Fahrtrichtung (in Figur 5 in z-Richtung) bezüglich der Horizontalen zu bestimmen. Somit kann vorteilhafterweise eine seitliche Neigung der Bodenverdichtungsmaschine bestimmt werden. In diesem Zusammenhang ist die Regelungsvorrichtung 10 typischerweise konfiguriert, um bei Überschreitung eines kritischen Neigungswinkels βₖᵣᵢₜ den Antriebsmotor zu stoppen. Dadurch kann vorteilhafterweise ein Kippen der Bodenverdichtungsmaschine verhindert und damit die Betriebssicherheit verbessert werden.

Figur 6 zeigt ein Blockdiagramm zur schematischen Veranschaulichung eines Verfahrens 100 zum Betreiben einer Bodenverdichtungsmaschine gemäß Ausführungsformen der vorliegenden Offenbarung. Das Verfahren 100 umfasst in einem Schritt (a) das in Vibrationen Versetzen einer Grundplatte 4 mittles einer Erregereinheit 7 (schematisch dargestellt durch Block 101 in Fig. 6). Die Erregereinheit 7 wird durch einen Antriebsmotor 6 angetrieben und ist ausgebildet, um eine Schwingung mit einer resultierenden Kraftwirkungsrichtung zu erzeugen, um die Bodenverdichtungsmaschine fortzubewegen. Ferner umfasst das Verfahren 100 in einem Schritt (b) das Bestimmen einer Fahrtrichtung der Bodenverdichtungsmaschine (schematisch dargestellt durch Block 102 in Fig. 6). Zusätzlich umfasst das Verfahren 100 in einem Schritt (c) das Bestimmen eines Neigungswinkels α der Grundplatte 4 in Fahrtrichtung bezüglich einer Horizontalen (schematisch dargestellt durch Block 103 in Fig. 6). Darüber hinaus umfasst das Verfahren 100 in einem Schritt (d) ein Reduzieren einer Drehzahl des Antriebsmotors 6 in Abhängigkeit des bestimmten Neigungswinkels α bei Feststellen einer Hangabwärtsbewegung der Bodenverdichtungsmaschine 1 (schematisch dargestellt durch Block 104 in Fig. 6).

Gemäß einer Ausführungsform, die mit anderen hierin beschriebenen Ausführungsformen kombiniert werden kann, umfasst das Verfahren 100 in einem Schritt (e) das Regeln der Drehzahl des Antriebsmotors 6 so, dass in Abhängigkeit des bestimmten Neigungswinkels α eine konstante Geschwindigkeit der Bodenverdichtungsmaschine 1 bei der Hangabwärtsbewegung gewährleistet wird (schematisch dargestellt durch Block 105 in Fig. 6). Vorsorglich kann ergänzend ebenfalls vorgesehen sein, dass eine Einrichtung zur Bestimmung der tatsächlichen Fahrgeschwindigkeit vorhanden ist, die eine tatsächliche Erhöhung der Fahrgeschwindigkeit bei Bergabfahrt misst, und dann ggf. verhindert. Zur Messung der Fahrgeschwindigkeit können radargestützte oder Bildverarbeitungssensoren verwendet werden.

Gemäß einer Ausführungsform, die mit anderen hierin beschriebenen Ausführungsformen kombiniert werden kann, umfasst das Verfahren 100 ferner in einem Schritt (f) das Bestimmen eines Neigungswinkels β der Grundplatte 4 quer zur Fahrtrichtung bezüglich der Horizontalen (schematisch dargestellt durch Block 106 in Fig. 6). Zudem kann das Verfahren 100 in einem Schritt (g) das Stoppen des Antriebsmotors 6 bei Feststellen einer Überschreitung eines kritischen Neigungswinkels βₖᵣᵢₜ umfassen (schematisch dargestellt durch Block 106 in Fig. 6).

Wie aus den hierin beschriebenen Ausführungsformen hervorgeht wird vorteilhafterweise eine Bodenverdichtungsmaschine und ein Verfahren zum Betreiben einer Bodenverdichtungsmaschine bereitgestellt, welche hinsichtlich Energieeffizienz und Betriebssicherheit verbessert sind. Insbesondere kann bei einer Hangabwärtsbewegung ohne Nachteil für die Arbeits- und Verdichtungsfunktion die Vibrationsdrehzahl, d.h. die Drehzahl des Antriebsmotors, abgesenkt werden, so dass der Leistungsbedarf bei Bergabfahrt reduziert ist.

Des Weiteren ist es möglich, den Anstieg der Geschwindigkeit der Bodenverdichtungsmaschine bei Abwärtsfahrten zu reduzieren oder sogar zu verhindern. Dies ist besonders vorteilhaft, da die Maschine ihre Geschwindigkeit während des Abwärtsfahrens konstant halten kann, indem die Drehzahl entsprechend dem Neigungswinkel α angepasst wird. Diese Maßnahme trägt dazu bei, Energie zu sparen als auch die Sicherheit bei der Bedienung der Maschine zu erhöhen, indem das Risiko von übermäßigen Geschwindigkeiten automatisch minimiert wird. Ein zusätzlicher Vorteil besteht darin, dass diese Verbesserung der Betriebssicherheit ohne Eingriff in die Steuerung der Fahrtrichtung erreicht wird. Die Implementierung einer elektronischen Drehzahlregelung, wie sie hier beschrieben wird, ermöglicht eine einfache und kostengünstige Anpassung der Vibrationsdrehzahl und damit eine verbesserte Betriebssicherheit.

### BEZUGSZEICHENLISTE

- 1: Bodenverdichtungsmaschine
- 11: Oberbau
- 12: Unterbau
- 2: Führungsdeichsel
- 3: Bedienelemente
- 4: Grundplatte
- 5: Tragplatte
- 6: Antriebsmotor
- 7: Erregereinheit
- 8: Gehäuse
- 9: Fahrparameterbestimmungsvorrichtung
- 91: Beschleunigungssensor
- 92: Tiefpassfilterung
- 10: Regelungsvorrichtung
- 100: Verfahren
- F: Fliehraft
- F_{xV}: waagerechte Schwingungskomponente in Vorwärtsrichtung
- F_{xR}: waagerechte Schwingungskomponente in Rückwärtsrichtung
- S: ungefiltertes Signal des Beschleunigungssensors
- S_{F}: tiefpassgefiltertes Signal des Beschleunigungssensors
- U: Untergrund
- V: Vorwärtsrichtung
- R: Rückwärtsrichtung
- x: horizontale Richtung
- y: vertikale Richtung
- z: seitliche Richtung

## Patentansprüche

1. Bodenverdichtungsmaschine (1), insbesondere handgeführte oder ferngesteuerte Bodenverdichtungsmaschine, umfassend:
- einen Antriebsmotor (6),
- eine vom Antriebsmotor (6) angetriebene Erregereinheit (7), durch die eine Grundplatte (4) in Vibrationen versetzbar ist, wobei die Erregereinheit (7) ausgebildet ist, um eine Schwingung mit einer resultierenden Kraftwirkungsrichtung zu erzeugen, um die Bodenverdichtungsmaschine fortzubewegen,
**dadurch gekennzeichnet, dass**
- eine Fahrparameterbestimmungsvorrichtung (9) zur Bestimmung einer Fahrtrichtung und eines Neigungswinkels α der Grundplatte in Fahrtrichtung bezüglich einer Horizontalen, und
- eine Regelungsvorrichtung (10) zur Reduzierung einer Drehzahl des Antriebsmotors in Abhängigkeit des bestimmten Neigungswinkels α bei einer Hangabwärtsbewegung der Bodenverdichtungsmaschine vorgesehen ist.

2. Bodenverdichtungsmaschine (1) gemäß Anspruch 1, wobei die Regelungsvorrichtung (10) konfiguriert ist, um die Drehzahl des Antriebsmotors der Erregereinheit (7) so zu regeln, dass in Abhängigkeit des bestimmten Neigungswinkels α eine konstante Geschwindigkeit der Bodenverdichtungsmaschine bei der Hangabwärtsbewegung gewährleistet ist.

3. Bodenverdichtungsmaschine (1) gemäß Anspruch 1 oder 2, wobei die Fahrparameterbestimmungsvorrichtung (9) mindestens einen Beschleunigungssensor (91), insbesondere zweiachsigen Beschleunigungssensor, umfasst, mit dem Signale des Beschleunigungssensors an die Regelungsvorrichtung (10) übermittelbar sind.

4. Bodenverdichtungsmaschine (1) gemäß Anspruch 3, wobei die Fahrparameterbestimmungsvorrichtung (9) eine Tiefpassfilterung (92) umfasst, um Vibrationen der Erregereinheit (7) aus den Signalen des Beschleunigungssensors herauszufiltern, und wobei die Fahrparameterbestimmungsvorrichtung (9) konfiguriert ist, um aus tiefpassgefilterten Signalen des Beschleunigungssensors den Neigungswinkel α aus der Richtung der Erdbeschleunigung zu bestimmen.

5. Bodenverdichtungsmaschine (1) gemäß Anspruch 3 oder 4, wobei die Fahrparameterbestimmungsvorrichtung (9) konfiguriert ist, um aus den Signalen, insbesondere ungefilterten Signalen, des Beschleunigungssensors einen Schwingungsrichtungsvektor zu bestimmen, um die Fahrtrichtung zu bestimmen.

6. Bodenverdichtungsmaschine (1) gemäß einem der Ansprüche 3 bis 5, wobei die Fahrparameterbestimmungsvorrichtung (9) konfiguriert ist, um die Signale hinsichtlich eines Phasenversatzes einer Vibrationsfrequenz in vertikaler und horizontaler Richtung zu analysieren, um die Fahrtrichtung zu bestimmen.

7. Bodenverdichtungsmaschine (1) gemäß einem der Ansprüche 1 bis 6, wobei die Fahrparameterbestimmungsvorrichtung (9) ferner ein oder mehrere Gyroskope zur Bestimmung von Neigungsänderungen umfasst.

8. Bodenverdichtungsmaschine (1) gemäß einem der Ansprüche 1 bis 7, wobei die Fahrparameterbestimmungsvorrichtung (9) ferner dazu ausgelegt ist einen Neigungswinkels β der Grundplatte quer zur Fahrtrichtung bezüglich der Horizontalen zu bestimmen.

9. Bodenverdichtungsmaschine (1) gemäß Anspruch 8, wobei die Regelungsvorrichtung (10) ferner konfiguriert ist, um bei Überschreitung eines kritischen Neigungswinkels βₖᵣᵢₜ den Antriebsmotor (6) zu stoppen.

10. Bodenverdichtungsmaschine (1) gemäß einem der Ansprüche 1 bis 9, wobei der Antriebsmotor (9) ein Elektromotor ist, der an eine Batterie angeschlossen ist.

11. Bodenverdichtungsmaschine (1) gemäß einem der Ansprüche 1 bis 10, wobei die Fahrparameterbestimmungsvorrichtung (9) am Oberbau (11) der Bodenverdichtungsmaschine (1) angeordnet ist.

12. Verfahren zum Betreiben einer Bodenverdichtungsmaschine, insbesondere handgeführte Bodenverdichtungsmaschine, umfassend:
a) in Vibrationen versetzen einer Grundplatte (4) mittles einer Erregereinheit (7), die durch einen Antriebsmotors (6) angetrieben wird, wobei die Erregereinheit (7) ausgebildet ist, um eine Schwingung mit einer resultierenden Kraftwirkungsrichtung zu erzeugen, um die Bodenverdichtungsmaschine fortzubewegen,
b) Bestimmen einer Fahrtrichtung der Bodenverdichtungsmaschine,
c) Bestimmen eines Neigungswinkels α der Grundplatte (4) in Fahrtrichtung bezüglich einer Horizontalen, und
d) Reduzieren einer Drehzahl des Antriebsmotors in Abhängigkeit des bestimmten Neigungswinkels α bei Feststellen einer Hangabwärtsbewegung der Bodenverdichtungsmaschine.

13. Verfahren nach Anspruch 12, ferner umfassend:
e) Regeln der Drehzahl des Antriebsmotors so, dass in Abhängigkeit des bestimmten Neigungswinkels α eine konstante Geschwindigkeit der Bodenverdichtungsmaschine bei der Hangabwärtsbewegung gewährleistet wird.

14. Verfahren nach Anspruch 12 oder 13, ferner umfassend:
f) Bestimmen eines Neigungswinkels β der Grundplatte quer zur Fahrtrichtung bezüglich der Horizontalen, und
g) Stoppen des Antriebsmotors bei Feststellen einer Überschreitung eines kritischen Neigungswinkels βₖᵣᵢₜ.
